# DEMANDE DE BREVET EUROPEEN

(11) **EP 2 061 118 A1**
(43) Date de publication de la demande: **20.05.2009**
(21) Numéro de dépôt: 08168281.7
(22) Date de dépôt: 04.11.2008
(51) Int. Cl.: H01R 4/24

(54) **Connecteur à montage facilité pour câble multiconducteur**

(30) Priorité: 13.11.2007 FR 0707982
(71) Demandeur: LEGRAND FRANCE, 87000 Limoges (FR); LEGRAND SNC, 87000 Limoges (FR)
(72) Inventeur: Jaouen, Jean-Marc, 38840, La Sône (FR); Revol, Didier, 38160 Chatte (FR); Laroche, Vincent, 38160 Saint-Marcellin (FR); Foratier, Nathalie, 38160 Saint Antoine l'Abbaye (FR)
(74) Mandataire: Bentz, Jean-Paul

(57) **Abrégé**

L'invention concerne un connecteur destiné à équiper un câble multiconducteur et comprenant au moins une prise (2), une pince serre-fils (1) formée d'une partie (11) liée à la prise et d'une partie libre (12) articulée sur la partie liée, et des moyens d'assemblage.

Selon l'invention, les moyens d'assemblage comprennent un levier (3) articulé autour d'un axe d'articulation (Y2) porté par la prise (2) et distant de l'axe d'articulation de la pince, ce levier présentant une extrémité recourbée (32), propre à exercer sur la surface externe (121) de la partie libre (12) de la pince une force d'appui sollicitant la pince (1) en fermeture en réponse à l'application, sur le levier (3), d'un couple de rotation autour de l'axe d'articulation (Y2).

## Description

L'invention concerne, de façon générale, le domaine de la connectique, et en particulier celui des accessoires de connexion destinés aux applications informatiques.

Plus précisément, l'invention concerne un connecteur destiné à équiper un câble multiconducteur et comprenant au moins une pince serre-fils, une prise, et des moyens d'assemblage, la prise étant dotée d'une pluralité de contacts internes et présentant une face de branchement conçue pour recevoir une fiche amovible multiconductrice, la pince formant un empilement avec la prise et comprenant une partie liée à la prise, une partie libre, un peigne porté par l'une des parties libre et liée, éventuellement un contre-peigne porté par l'autre des parties libre et liée, et une pluralité de contacts électriques autodénudants portés par l'une ou l'autre des parties libre et liée, la partie libre présentant une lumière destinée à offrir un passage au câble suivant un axe longitudinal et étant articulée sur la partie liée autour d'un premier axe d'articulation pour permettre sélectivement une ouverture ou une fermeture de la pince, le peigne présentant des entailles dont chacune est dimensionnée pour maintenir un conducteur isolé correspondant du câble, chacun des contacts autodénudants étant en liaison électrique avec un contact interne correspondant de la prise et étant adapté à recevoir et à dénuder, lors d'une phase de montage du connecteur incluant une fermeture de la pince, un conducteur isolé correspondant du câble, et les moyens d'assemblage assurant au moins, en configuration montée du connecteur, une fixation réversible des parties libre et liée de la pince.

Un connecteur de ce type est par exemple décrit dans la demande de brevet WO 01/50548.

L'un des problèmes à résoudre dans ce type de connecteur consiste à réduire l'effort à exercer pour fermer la pince, ce mouvement requérant l'énergie nécessaire pour dénuder chacun des conducteurs du câble.

Un principe mis en oeuvre dans la demande de brevet précédemment mentionnée, et bien connu par exemple du brevet FR 2 253 290, consiste à répartir les contacts autodénudants à distance croissante du premier axe d'articulation, de manière que les conducteurs soient dénudés les uns après les autres pendant l'opération de fermeture de la pince, plutôt que de devoir tous être dénudés en même temps.

En pratique, néanmoins, une telle mesure ne suffit pas à conférer au montage de ce type de connecteur un niveau de confort acceptable pour les professionnels ayant à monter un nombre élevé de connecteurs par jour.

La présente invention, qui s'inscrit dans ce contexte, a pour but de proposer un connecteur exempt de ce défaut.

A cette fin, le connecteur de l'invention, par ailleurs conforme à la définition générique qu'en donne le préambule ci-dessus, est essentiellement caractérisé en ce que les moyens d'assemblage comprennent un deuxième axe d'articulation et un levier, en ce que le deuxième axe d'articulation est porté par la prise et espacé du premier axe d'articulation le long de l'axe longitudinal et/ou transversalement à l'axe longitudinal, et en ce que le levier présente une première extrémité articulée autour du deuxième axe d'articulation et une deuxième extrémité, distante de la première et recourbée, la partie libre de la pince présentant une surface externe conformée en pente pour transformer, lors de la phase de montage, un couple de rotation appliqué au levier autour du deuxième axe d'articulation en une force d'appui reçue de l'extrémité recourbée du levier et sollicitant la pince en fermeture.

L'ergonomie du connecteur de l'invention est encore améliorée en prévoyant que le levier présente, entre ses extrémités, une section médiane plate.

De préférence, la surface externe de la partie libre de la pince et l'extrémité recourbée du levier présentent des reliefs respectifs complémentaires d'encliquetage.

Dans le cas où l'empilement formé par la pince et la prise est sensiblement parallélépipédique, la partie liée de la pince peut être liée à la prise à l'opposé de la face de branchement de cette prise.

En outre, les premier et deuxième axes d'articulation peuvent être sensiblement disposés sur deux arêtes diagonalement opposées de l'empilement parallélépipédique.

Dans un mode de réalisation possible, les contacts autodénudants sont portés par la partie liée de la pince.

Enfin, bien que la lumière puisse être constituée par un orifice traversant la partie libre de la pince, elle peut aussi prendre la forme d'une encoche.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective d'un connecteur suivant un premier mode de réalisation possible de l'invention, représenté muni d'un câble et en configuration ouverte de la pince;
- la figure 2 est une vue en perspective du connecteur suivant le premier mode de réalisation possible de l'invention, représenté muni d'un câble et en configuration fermée de la pince;
- la figure 3 est une vue en perspective d'un connecteur suivant un deuxième mode de réalisation possible de l'invention, représenté sans câble et en configuration ouverte de la pince;
- la figure 4 est une vue en perspective du connecteur de la figure 3, représenté en phase de fermeture de la pince;
- les figures 5 et 6 sont des vues de côté d'un connecteur suivant le deuxième mode de réalisation de l'invention, respectivement représenté avant et après l'opération de fermeture de la pince;
- les figures 7 et 8 sont des vues en perspective sous différents angles du connecteur des figures 5 et 6, représenté en configuration fermée de la pince; et
- la figure 9 est une vue en perspective d'un connecteur suivant un troisième mode de réalisation possible de l'invention, représenté sans câble et en configuration ouverte de la pince.

Comme annoncé précédemment, l'invention concerne un connecteur destiné à équiper un câble multiconducteur K et comprenant au moins (figure 2) une pince serre-fils 1, une prise 2, et des moyens d'assemblage qui seront détaillés ultérieurement, et qui font plus particulièrement l'objet de l'invention.

La prise 2 est dotée d'une pluralité de contacts internes à lames élastiques (non visibles) et présente une face de branchement 20 conçue pour recevoir une fiche amovible multiconductrice, typiquement constituée par une fiche RJ11 ou RJ45 dans l'application privilégiée de l'invention.

La pince 1 forme un empilement avec la prise 2 et comprend une partie 11 liée à la prise 2, une partie libre 12, un peigne 13, éventuellement un contre-peigne 14, et une pluralité de contacts électriques autodénudants 111.

La partie liée 11 de la pince 1 est par exemple fixée à la prise 2 par encliquetage à l'opposé de la face de branchement 20 de cette prise 2.

La partie libre 12 présente une lumière 120 offrant un passage au câble K suivant un axe longitudinal X. Cette lumière peut être constituée d'un orifice central comme le montre par exemple la figure 3, ou prendre la forme d'une encoche débouchant sur un côté de cette partie libre, comme le montre la figure 9.

Cette partie libre 12 est par ailleurs articulée sur la partie liée 11 autour d'un axe d'articulation Y1 pour permettre à la pince 1 d'adopter une configuration ouverte ou une configuration fermée.

Le peigne 13 est formé d'une pluralité d'entailles 131 dont chacune est dimensionnée pour maintenir un conducteur isolé correspondant C du câble K.

Le peigne 13 peut être porté par la partie libre 12 de la pince 1 comme le montrent les figures 1 à 8, mais il peut aussi être porté par la partie liée 11 de cette pince, comme le montre la figure 9.

Le contre-peigne 14, quand il existe (figure 9), est formé de reliefs dont chacun est destiné à pousser un conducteur C du câble K dans l'entaille 131 correspondante du peigne 13, ce contre-peigne étant donc prévu sur la partie 11 ou 12 de la pince 1 opposée à la partie qui porte le peigne 13.

Bien que les contacts électriques autodénudants 111 puissent a priori être portés par l'une ou l'autre des parties libre 12 et liée 11 de la pince 1, il est avantageux de prévoir qu'ils soient portés par la partie liée 11, ce qui permet plus facilement de mettre chacun de ces contacts 111 en liaison électrique avec un contact interne correspondant de la prise 2.

Chacun des contacts autodénudants 111 est adapté à recevoir et à dénuder, lors d'une phase de montage du connecteur incluant une fermeture de la pince 1, un conducteur isolé correspondant C du câble K.

Comme le montre la figure 3, des reliefs 15 peuvent être prévus pour protéger les contacts autodénudants 111.

Les moyens d'assemblage ont quant à eux pour fonction, au minimum, d'assurer, en configuration montée du connecteur, la fixation réversible, l'une sur l'autre, des parties libre 12 et liée 11 de la pince 1.

Selon l'invention, les moyens d'assemblage comprennent un deuxième axe d'articulation Y2 et un levier 3.

Le deuxième axe d'articulation Y2, qui est porté par la prise 2, est espacé de l'axe Y1 d'articulation de la pince 1 le long de l'axe longitudinal X et/ou transversalement à cet axe longitudinal X.

En particulier, les axes d'articulation Y1 et Y2 peuvent être situés sur une même face de la prise.

Dans le cas, illustré par l'ensemble des figures, où la pince 1 et la prise 2 forment ensemble un empilement sensiblement parallélépipédique, les axes d'articulation Y1 et Y2 peuvent cependant être sensiblement disposés sur deux arêtes diagonalement opposées de cet empilement.

Le levier 3 présente une première extrémité 31, qui est articulée autour du deuxième axe d'articulation Y2, et une deuxième extrémité 32, qui est distante de la première extrémité 31 et qui est recourbée.

De son côté, la partie libre 12 de la pince 1 présente une surface externe 121 conformée en pente, par exemple en pente d'inclinaison décroissante à partir du bord frontal de cette partie 12, comme le montre le mieux la figure 4.

La surface 121 ainsi conformée permet de transformer, lors de la phase de montage du connecteur, un couple de rotation appliqué au levier 3 autour du deuxième axe d'articulation Y2 en une force d'appui que cette surface 121 reçoit de l'extrémité recourbée 32 du levier 3 et qui sollicite la pince 1 en fermeture.

Pour rendre plus confortable la pression qu'exerce un opérateur sur le levier 3 pour appliquer le couple de rotation nécessaire autour de l'axe d'articulation Y2, ce levier 3 présente de préférence une section médiane plate 30, s'étendant entre les extrémités 31 et 32 de ce levier.

Par ailleurs, la surface externe 121 de la partie libre 12 de la pince 1 et l'extrémité recourbée 32 du levier 3 présentent avantageusement des reliefs respectifs et complémentaires d'encliquetage, tels que 33 et 34, qui permettent ou facilitent le maintien du levier 3 dans la configuration de fermeture de la pince 1.

Enfin, des ergots de préhension 35 peuvent être prévus sur l'extrémité recourbée du levier 3 pour permettre de déplacer ce levier de la position qu'il occupe dans la configuration fermée de la pince vers sa position dégagée, autorisant ainsi l'ouverture de cette pince.

## Revendications

1. Connecteur destiné à équiper un câble multiconducteur et comprenant au moins une pince serre-fils (1), une prise (2), et des moyens d'assemblage (3, Y2), la prise (2) étant dotée d'une pluralité de contacts internes et présentant une face de branchement (20) conçue pour recevoir une fiche amovible multiconductrice, la pince (1) formant un empilement avec la prise (2) et comprenant une partie liée (11) à la prise (2), une partie libre (12), un peigne (13) porté par l'une des parties libre (12) et liée (11), éventuellement un contre-peigne (14) porté par l'autre des parties libre (12) et liée (11), et une pluralité de contacts électriques autodénudants (111) portés par l'une ou l'autre des parties libre (12) et liée (11), la partie libre (12) présentant une lumière (120) destinée à offrir un passage au câble (K) suivant un axe longitudinal (X) et étant articulée sur la partie liée (11) autour d'un premier axe d'articulation (Y1) pour permettre sélectivement une ouverture ou une fermeture de la pince (1), le peigne (13) présentant des entailles (131) dont chacune est dimensionnée pour maintenir un conducteur isolé correspondant (C) du câble (K), chacun des contacts autodénudants (111) étant en liaison électrique avec un contact interne correspondant de la prise (2) et étant adapté à recevoir et à dénuder, lors d'une phase de montage du connecteur incluant une fermeture de la pince (1), un conducteur isolé correspondant (C) du câble (K), et les moyens d'assemblage (3, Y2) assurant au moins, en configuration montée du connecteur, une fixation réversible des parties libre (12) et liée (11) de la pince (1), **caractérisé en ce que** les moyens d'assemblage (3, Y2) comprennent un deuxième axe d'articulation (Y2) et un levier (3), **en ce que** le deuxième axe d'articulation (Y2) est porté par la prise (2) et espacé du premier axe d'articulation (Y1) le long de l'axe longitudinal (X) et/ou transversalement à l'axe longitudinal (X), et **en ce que** le levier (3) présente une première extrémité (31) articulée autour du deuxième axe d'articulation (Y2) et une deuxième extrémité (32), distante de la première (31) et recourbée, la partie libre (12) de la pince (1) présentant une surface externe (121) conformée en pente pour transformer, lors de la phase de montage, un couple de rotation appliqué au levier (3) autour du deuxième axe d'articulation (Y2) en une force d'appui reçue de l'extrémité recourbée (32) du levier (3) et sollicitant la pince (1) en fermeture.

2. Connecteur suivant la revendication 1, **caractérisé en ce que** le levier (3) présente, entre ses extrémités (31, 32), une section médiane plate (30).

3. Connecteur suivant l'une quelconque des revendications précédentes, **caractérisé en ce que** la surface externe (121) de la partie libre (12) de la pince (1) et l'extrémité recourbée (32) du levier (3) présentent des reliefs respectifs complémentaires d'encliquetage (33, 34).

4. Connecteur suivant l'une quelconque des revendications précédentes, **caractérisé en ce que** l'empilement formé par la pince (1) et la prise (2) est sensiblement parallélépipédique.

5. Connecteur suivant la revendication 4, **caractérisé en ce que** la partie liée (11) de la pince (1) est liée à la prise (2) à l'opposé de la face de branchement (20) de cette prise (2).

6. Connecteur suivant l'une quelconque des revendications 4 et 5, **caractérisé en ce que** les premier et deuxième axes d'articulation (Y1, Y2) sont sensiblement disposés sur deux arêtes diagonalement opposées de l'empilement parallélépipédique.

7. Connecteur suivant l'une quelconque des revendications précédentes, **caractérisé en ce que** les contacts autodénudants (111) sont portés par la partie liée (11) de la pince (1).

8. Connecteur suivant l'une quelconque des revendications précédentes, **caractérisé en ce que** la lumière (120) prend la forme d'une encoche.
